# EUROPÄISCHE PATENTSCHRIFT

(11) **EP 1 264 954 B1**
(45) Veröffentlichungstag und Bekanntmachung des Hinweises auf die Patenterteilung: **15.06.2005**
(21) Anmeldenummer: 02003504.4
(22) Anmeldetag: 15.02.2002
(51) Int. Cl.: E05C 9/02, E05C 9/20, E05C 9/00

(54) **Verriegelungsvorrichtung**
Locking device
Système de verouillage

(30) Priorität: 05.06.2001 DE 20109265 U
(43) Veröffentlichungstag der Anmeldung: 11.12.2002
(73) Patentinhaber: SIEGENIA-AUBI KG, 57234 Wilnsdorf (DE)
(72) Erfinder: Türk, Achim, 57299 Burbach (DE)

(56) Entgegenhaltungen:
- EP-A- 0 455 944
- DE-A- 3 245 671
- DE-A- 3 343 775
- DE-A- 19 602 025
- DE-A- 19 913 306
- FR-A- 2 237 042

## Beschreibung

Gegenstand der Erfindung ist eine Verriegelungsvorrichtung nach dem Oberbegriff des Anspruchs 1.

Eine derartige Verriegelungsvorrichtung ist aus der Auslegeschrift DE 23 34 881 bereits bekannt. Hierbei sollen in einem Rahmen verschiebbare und senkrecht zueinander verlaufende Treibstangen über ein Umlenkglied miteinander verbunden werden. Das Umlenkglied besteht dabei in der Regel aus einem in einem Eckgehäuse oder einem Führungskanal geführten Band oder Bändern, welches bzw. welche an seinen bzw. ihren Enden mittelbar oder unmittelbar formschlüssig mit den Treibstangen kuppelbar ist bzw. sind. Zur Kopplung mit der Treibstange des angrenzenden, ersten Beschlagteils ist nach der DE 23 34 881 vorgesehen, dass das Umlenkglied mittelbar über eine Verbindungsstange der Eckumlenkung, die mit dem Umlenkglied zug- und druckfest gekuppelt ist, einen Verbindungszapfen zum Einrücken in einen Durchbruch der Treibstange des ersten Beschlagteils aufweist. Dabei ist an der Verbindungsstange eine Blattfeder vorgesehen, die mit der Verbindungsstange längsverschieblich verbunden ist und ihrerseits eine dem Verbindungszapfen zuzuordnende Bohrung aufweist.

Die Treibstange des ersten Beschlagteils ist dabei an ihrem Ende in speziell dafür vorgesehenen Führungsstücken längsverschiebbar aber quer dazu auslenkbar gehalten, so dass die Treibstange beim Einführen der Eckumlenkung zunächst ausgelenkt wird, bis der Verbindungszapfen in den Durchbruch einrückt. Sodann ist die Treibstange zwischen der Blattfeder und der Verbindungsstange formschlüssig in Verschieberichtung gekuppelt.

Es ist leicht erkennbar, dass eine derartige Anordnung mit speziellen Führungsteilen einen hohen Fertigungsaufwand nach sich zieht, da die Führungsteile vor Montage der Treibstangen zunächst am Flügel bzw. Rahmen montiert werden müssen. Gleichzeitig ist dabei immer noch nicht sichergestellt, dass die Eckumlenkung und die Treibstange des Beschlagteils sicher miteinander gekuppelt werden können, da bei einem stumpfen Aneinanderschlagen des Verbindungszapfens an die Treibstange diese nicht nach oben oder unten ausgelenkt werden kann.

Aus der DE 199 13 306 A1 ist ein Beschlagsystem bekannt, welches aus Eckumlenkungen und zwischen diesen liegenden Beschlagteilen zusammengesetzt ist. Zur Montage der Beschlagteile ist vorgesehen, dass zunächst die Eckumlenkungen und spezielle Führungsbauteile am Flügel befestigt werden. Um die Eckumlenkungen und die dazwischenliegenden Beschlagteile zu koppeln werden Verbindungseinheiten zwischen diesen montiert. Die Verbindungseinheiten sind an ihren Enden mit Formschlusselementen versehen, die komplementär dazu ausgebildeten Formschlusskupplungen an den Beschlagteilen zugeordnet werden können. Die Verbindungseinheiten werden in den Führungsbauteilen längsverschieblich gehalten. Zur Montage der Verbindungseinheiten sind die Führungsteile im wesentlichen U-förmig und weisen elastische Schenkel auf, die mit einer Fügeschräge versehen sind, so dass die einen zylindrischen Querschnitt aufweisenden Verbindungseinheiten Hinterschneidungen auf den einander zugewandten Innenseiten der Schenkel rastend hintergreifen können. Die Verbindungseinheiten lassen sich dadurch senkrecht zur Beschlagnut bzw. die Falzfläche heranführen und montieren.

Nachteilig dabei ist es, dass zur Montage auch hier die Führungsteile in einem speziellen Arbeitsvorgang an dem Flügel befestigt werden müssen. Die Befestigung der Eckumlenkungen erfolgt auf herkömmliche Art, d.h. ohne die Führungsbauteile.

Bei der aus der DE 33 43 775 A1 bekannten Eckumlenkung ist vorgesehen, dass einer der Schenkel des Eckumlenkungsgehäuses so profiliert ist, dass dieser in die doppel-C-förmige Beschlagnut des Flügel schiebbar ist Der andere Schenkel ist in seinen Abmessungen hingegen so bemessen, dass er zwischen den aufeinander zuweisenden Randleisten der Beschlagnut liegt, so dass die Eckumlenkung an dem einen Schenkel ggf. zusammen mit weiteren Beschlagteilen eingeschoben werden kann und an dem anderen Schenkel von den auf dieser Falzkante angeordneten Beschlagteile übergriffen werden kann. Die Antriebsverbindung an diesem Schenkel erfolgt durch einen Formschlusseingriff eines den Schenkel übergreifenden Beschlagteils, welches seinerseits durch eine zusätzliche Klemmfeder in der Beschlagnut gehalten ist.

Nachteilig ist auch hier die Handhabung eines weiteren Bauteils neben den eigentlichen Beschlagteilen. Eine automatisierte Beschlagmontage ist dadurch erschwert und die Beschlagteile sind an die vielfältigen Profilierungen der Profilholme des Flügels anzupassen.

Aufgabe der Erfindung ist es daher, eine Verriegelungsvorrichtung entsprechend dem Oberbegriff des Anspruchs 1 dahingehend weiterzubilden, dass bei einem vereinfachten Aufbau der Verriegelungsvorrichtung ein möglichst sicheres Kuppeln der Beschlagteile gewährleistet ist.

Die Lösung dieser Aufgabe gelingt mit den Merkmalen des kennzeichnenden Teils des Anspruchs 1. Durch diese einfache Maßnahme wird ein stumpfes Aneinanderschlagen der beteiligten Beschlagteile vermieden und gleichzeitig eine zielgerichtete und leichte Auslenkung des zu kuppelnden Beschlagteils bewirkt. Dabei lassen sich derartige Rampen relativ einfach an den Beschlagteilen vorsehen und auch herstellen. Die Kopplung der Beschlagteile wird mit einer einfachen Bewegung nur eines der Beschlagteile bewirkt, so dass auch eine automatisierte Montage mittels dafür geeigneter Vorrichtungen möglich ist.

Es wird erreicht, dass die Rampe gleichzeitig zu einer Ausrichtung der Treibstange beiträgt, wodurch das Koppeln des Vorsprungs mit der zugeordneten Aussparung erleichtert wird. Da die Treibstange in ihrer Breite geringer bemessen ist als die Beschlagnut kann es durch die Herstellung der Treibstange als Stanzbiegeteil und einer damit verbundenen leichten Krümmung der Treibstange zu einer versetzten Lage der Mittellinien von Treibstange und Stulpschiene des ersten Beschlagteils kommen. Dies kann dazu führen, dass der Vorsprung nicht mehr in die zugeordnete Aussparung eindringt oder dass bei einer Belastung der Treibstange diese zu seitlichen Ausweichbewegungen veranlasst wird. Dies wird durch die Bildung der Führung zuverlässig verhindert.

Eine bevorzugte Ausgestaltung sieht dabei vor, dass die Rampe an dem Eckgehäuse oder Führungskanal der Eckumlenkung angebracht ist. Dadurch kann das erste, bereits am Flügel oder Rahmen befestigte Beschlagteil, welches je nach Beschlagzusammenstellung nicht in jedem Fall mit einer Eckumlenkung gekuppelt wird, weiterhin vergleichsweise einfach gestaltet werden, während die Rampe nur dann zum Einsatz kommt, wenn eine entsprechende Kopplung mit einer Eckumlenkung vorgesehen ist.

Ferner ist vorgesehen, dass der Führungskanal die Treibstange des anderen Beschlagteils untergreift. Dadurch sind einerseits an dem anderen Beschlagteil keine Kröpfungen od. dgl. der Treibstange notwendig und der Führungskanal kann - wie bekannt - von einer die Treibstange des anderen Beschlagteils abdeckenden Stulpschiene verdeckt werden.

Ferner ist vorgesehen, dass die Rampe an ihrem spitzen Ende in einen Radius übergeht. Dies ist bei der Montage der Eckumlenkung von besonderem Vorteil, da sich dadurch das die Rampe aufweisende Beschlagteil ohne Beschädigung der Rampe und ohne zu schaben an dem anderen Beschlagteil abstützen bzw. an diesem angreifen kann.

Die Ausgestaltung der Rampe mit einem an ihren sich zuspitzenden Ende vorgesehenen Radius verhindert ein Schaben und damit eine verbundene höhere Verschiebekraft der Eckumlenkung und gleichzeitig auch eine Beschädigung des Nutgrundes der Beschlagnut. Wird nämlich die Rampe an dem Eckgehäuse oder Führungskanal der Eckumlenkung angebracht und gleichzeitig eine Ausführung vorgesehen, bei der der Führungskanal bzw. das Eckgehäuse die Treibstange des anderen Beschlagteils untergreift, so stützt sich die Rampe am Grund einer Beschlagnut beim Einführen ab, was einerseits die notwendige Auslenkung des zu kuppelnden Beschlagteils erleichtert, andererseits aber ein Schaben bzw. Scheuern der Rampe am Grund der Beschlagnut bewirken könnte.

Eine vorteilhafte Ausgestaltung dieses letzten Ausführungsbeispiels sieht vor, dass zur Bildung der Führung das Befestigungsglied ein Langloch in der Treibstange des Beschlagteils mittels eine Schraubenführung bildende Stege durchgreift. Die Schraubenführung legt einerseits die Stulpschiene und damit auch die darunter längsverschieblich geführte Treibstange des ersten Beschlagteils relativ zu dem zweiten Beschlagteil fest, wobei durch die Festlegung des Führungsgliedes an dem Flügel oder Rahmen in der Beschlagnut die Führung der Treibstange des ersten Beschlagteiles zusätzlich verbessert und gesichert wird. Ein Ausrücken der sich unmittelbar daran anschließenden Kopplung bestehend aus Vorsprung und Aussparung wird dadurch ebenfalls vermieden.

Um ein möglichst einfaches Auslenken des Beschlagteiles senkrecht zur Verschiebung der Treibstange zu gewährleisten ist dabei vorgesehen, dass die Führung bzw. Schraubenführung des Befestigungsglieds für die Treibstange des anderen Beschlagteils eine Fortsetzung der Rampe bildet.

Dabei ist es weiterhin von Vorteil, wenn der Abstand des Langlochs vom Ende der Treibstange etwas größer bemessen ist als der Abstand des Befestigungsgliedes vom Vorsprung. Dadurch wird gewährleistet, dass während des gesamten Montagevorgangs der Eckumlenkung die Auslenkung des bereits montierten Beschlagteils über die Rampe erfolgt und sich die Treibstange daraufhin an dem Befestigungsglied abstützen kann, bis der Vorsprung zum Kuppeln in der Aussparung von der Treibstange übergriffen wird. Rückt dann das Befestigungsglied, die Treibstange führend und ausrichtend, in das Langloch ein, wird die Auslenkung des Beschlagteils ausschließlich über den Vorsprung bewirkt, so dass dieser beim Erreichen der Aussparung bedingt durch die elastischen Eigenschaften des bereits montierten Beschlagteils sicher einrücken kann.

Eine besonders vorteilhafte Ausgestaltung der Erfindung sieht vor, dass die Treibstange des bereits befestigten Beschlagteils unterhalb einer im Abstand zur Ecke endenden Stulpschiene längsverschiebbar geführt ist. Dies eröffnet beispielsweise die Möglichkeit, ein Verfahren nach der DE 196 02 025 C2 anzuwenden. Dabei werden zunächst die losen Holme eines Rahmens mit den Beschlagteilen versehen und die losen Holme erst anschließend zu einem Rahmen verbunden. Es ist jedoch notwendig, dass die entsprechenden Beschlagteile vom Eckbereich, also die Verbindungsstelle der Holme, beabstandet bleiben, damit beispielsweise bei Kunststofffenstem eine Bearbeitung der entstehenden Schweißraube erfolgen kann.

Schließlich ist es für die Funktion der gesamten Verriegelungsvorrichtung noch von Vorteil, wenn an dem Eckgehäuse der Eckumlenkung eine Abdeckplatte zum Übergreifen der Stulpschiene des ersten Beschlagteils vorgesehen ist. Die Stulpschiene des ersten Beschlagteils wird dadurch relativ zur Beschlagnut festgelegt, ohne dass hierfür ein besonderes Befestigungsmittel an der Stulpschiene im unmittelbaren Endbereich vorgesehen werden muss. Ein Befestigungsmittel, beispielsweise eine Befestigungsschraube, ist nur unter Schwächung des Umlenkglieds der Eckumlenkung anzubringen.

Weitere Vorteile der Erfindung sind in den Figuren dargestellt. Es zeigt
- Fig. 1: einen aus Holmen zusammengesetzten Flügelrahmen mit zugeordneten Beschlagteilen,
- Fig. 2: einen vergrößerten Ausschnitt eines Eckbereichs mit einer Eckumlenkung und einem angrenzenden Beschlagbauteil sowie mit einer angedeuteten Flügelrahmenecke in einer 3D-Ansicht,
- Fig. 3: in einer Seitenansicht die Beschlagteile nach Fig. 2 während der Montage,
- Fig. 4: in einer 3-D-Darstellung die Beschlagteile nach Fig. 2 und 3 in einem weiter fortgeschrittenen Montagestadium,
- Fig. 5: die Beschlagteile nach Fig. 2 bis 4 im endgültigen Montagezustand und
- Fig. 6: ein Befestigungsglied der Umlenkung.

Der in Fig. 1 dargestellte Flügelrahmen besteht aus einem oberen horizontalen Rahmenschenkel 1, einem unteren horizontalen Rahmenschenkel 2, einem verschlussseitigen vertikalen Rahmenschenkel 3 und einem bandseitigen vertikalen Rahmenschenkel 4. Das Ausführungsbeispiel ist als Explosionszeichnung dargestellt, wobei die Einzelteile unmaßstäblich zueinander sind.

Die Verriegelungsvorrichtung ist ein Treibstangenbeschlag mit einer Schubstange 5, die durch eine Stulpschiene 6 abgedeckt und geführt wird. Der Treibstangenbeschlag ist dazu in bekannter Weise in einer abgesetzten Stufennut des Flügelfalzes aufgenommen. Ein hier nicht dargestellter, verschlussseitig angeordneter Bedienungsgriff, der in verschiedenen Drehstellungen unterschiedliche Schaltfunktionen der Verriegelungsvorrichtung einstellt, greift durch ein Ritzel eines Treibstangenantriebs 7, der abhängig von der Stellung des Bedienungsgriffes eine Längsbewegung der Treibstange 5 erzeugt. Eckumlenkungen 8.1, 8.2 und 8.3 lenken die Verschiebebewegung der Treibstangen 5 um 90° zum jeweils benachbarten Rahmenschenkel um.

Damit der Drehkippflügel alternativ drehgeöffnet oder kippgeöffnet werden kann, ist bandseitig am unteren - hier nicht dargestellten - Rahmen ein Drehkipplager 9 und bandseitig in der Nähe des oberen Rahmenschenkels 1 ein Schwenklager 10 vorgesehen. An dem Schwenklager 10 ist ein Ausstelllenker einer Ausstellvorrichtung 20 angelenkt. Der aus den Rahmenschenkel 1 bis 4 gebildete Flügel wird über Verschlusszapfen 13 durch Hintergreifen von ortsfest am Rahmen angebrachten Riegeleingriffen gegenüber dem Rahmen festgelegt. Zur Festlegung des Flügels in der Kippstellung greift die Kippverriegelung 14 in das Kipplager 12 verriegelnd ein, so dass der Flügel um eine untere horizontale Achse verschwenkt werden kann, wobei der Ausstellarm 11 die Öffnungsweite begrenzt. In der Drehöffnungsstellung wird der Ausstellarm 11 gegenüber der mit 20 bezeichneten Ausstellvorrichtung über das Riegelelement 15 festgelegt und in einer parallelen Stellung zu dieser gehalten.

Neben den bereits angedeuteten Bestandteilen der Verriegelungsvorrichtung, nämlich dem Treibstangenantrieb 7, den Eckumlenkungen 8.1, 8.2 und 8.3 sowie der Ausstellvorrichtung 20, 11 ist noch eine Verlängerung 19 vorgesehen, die im dargestellten Ausführungsbeispiel die Kippverriegelung 14 trägt.

Fig. 2 zeigt das Ende der Stulpschiene 6 und der Treibstange 5 der Ausstellvorrichtung 20 sowie die Eckumlenkung 8.3 in einem ersten Montageschritt. Die Ausstellvorrichtung 20 wird in eine falzseitig in dem Rahmenschenkel angebrachte Beschlagnut 21 befestigt, wobei die Befestigung beispielsweise mittels Befestigungsschrauben oder ähnlichem erfolgt. Die Befestigung der Ausstellvorrichtung 20 erfolgt dabei entweder am bereits fertig zusammengefügten Rahmen oder aber an dem oberen horizontalen Rahmenschenkel 1 vor dessen Verbindung mit den übrigen Rahmenschenkeln 2, 3 und 4. Zur Umlenkung der Stellbewegung der Treibstange 5 in der mit 22 bezeichneten Verschieberichtung ist die Eckumlenkung 8.3 mit einem Umlenkglied 23 versehen. Das Umlenkglied 23 besteht dabei aus einem Führungskanal 24 in dem drucksteif eines oder ein Paket von drucksteifen Bändern längsverschieblich geführt ist. Dadurch wird die Verschiebebewegung der Treibstange 5 auf den senkrecht dazu verlaufenden Abschnitt des Führungskanals 24 umgelenkt und hier auf eine - hier nicht dargestellte - weitere Treibstange 5 übergeleitet. Zur Kopplung des Umlenkglieds 23 mit der Treibstange 5 der Ausstellvorrichtung 5 ist an dem Band bzw. den Bändern 25 in dem Führungskanal 24 ein Schlitten 26 vorgesehen, der in dem Führungskanal 24 längsverschiebbar geführt ist. Der Schlitten 26 durchgreift dabei das oder die Bänder 25 des Umlenkglieds 23 und ragt über die Rückseite des Führungskanals 24 mit einem Vorsprung 27 vor. Der Vorsprung 27 hat dabei die Form eines Zapfens mit abgeflachten Seiten und ist maßlich abgestimmt auf eine in der Treibstange 5 der Ausstellvorrichtung 20 angebrachte Bohrung 27.1. Wird bei bereits in der Beschlagaufnahmenut 21 montierter Ausstellvorrichtung 20 die Eckumlenkung 8.3 in die Beschlagnut 21 eingeführt und zwar entlang der Verschieberichtung 22 der Treibstange 5, so wird die Ausstellvorrichtung 20 senkrecht zur Verschieberichtung 22, in der Darstellung nach Fig. 3 senkrecht nach oben, aus der Beschlagnut 21 verschwenkt, wobei die Treibstange 5 und die Stulpschiene 6 der Ausstellvorrichtung 20 zunächst mittels der Rampe 28 über die Kante 29 des Führungskanals 24 gehoben werden. Die Rampe 28 steigt in Verschieberichtung 22 an und bewirkt eine Anhebung der Treibstange 5 soweit, dass der Führungskanal 24 die Treibstange 5 untergreifen kann. Zwar ist die Treibstange 5 im eingebauten Zustand der Ausstellvorrichtung 20 bereits vom Grund 31 der Beschlagnut 21 beabstandet, dennoch wird über einen großzügig bemessenen und am spitzen Ende der Rampe 28 vorgesehenen Radius 32 ein stumpfes Aneinanderschlagen der Rampe 28 an die Futterkante 30 vermieden. Der Radius 32 setzt sich dabei auch auf der Unterseite, also der dem Grund 31 zugewandten Fläche fort, so dass die Rampe 28 auch nicht am Grund 31 der Beschlagnut 21 schaben kann.

Dabei ist die Rampe 28 an einem Befestigungsglied 33 angebracht, welches den Führungskanal 24 gegenüber dem Grund 21 so weit abstützt, dass der Schlitten 26 kontaktfrei zum Grund 31 verschoben werden kann. Das Befestigungsglied 33 durchgreift den Führungskanal 24 mit zwei vorspringenden Stegen 34.1 und 34.2, welche gemeinsam eine Schraubenführung bilden, wie noch anhand der Fig. 6 ausgeführt wird. Der Steg 34.1 weist dabei als Teil der Schraubenführung des Befestigungsglieds 33 eine Fortsetzung der Rampe 28 auf, in dem der in Verschieberichtung 22 liegende Teil des Steges 34.1 mit einer Schräge 35 versehen ist. Dadurch wird die Treibstange 5 zusammen mit der Stulpschiene 6 noch weiter verschwenkt, bis die Treibstange 5 auf der stumpfen Oberseite 36 der Stege 34.1 und 34.2 zum Liegen kommt.

Wird nun die Eckumlenkung 8.3 weiter verschoben, so stützt das Befestigungsglied 33 über die Stege 34.1 und 34.2 die Treibstange 5 und die Stulpschiene 6 so lange ab, bis diese im Bereich eines Langlochs 37 der Treibstange 5 zum Liegen kommen. Dabei ist eine Abstützung der Treibstange 5 und der Stulpschiene 6 aber auch dann gewährleistet, da der lichte Abstand des Befestigungsgliedes 33 - hier dem Steg 34.2 - und dem Vorsprung 27, nämlich das Maß 38, etwas geringer ist als der geringste Abstand 39 des Langlochs 37 zur Vorderkante 30 der Treibstange 5. Dadurch sitzt die Treibstange 5 zunächst ausschließlich auf den Stegen 34.1 und 34.2 auf welche den Vorsprung 27 überragen, mindestens aber so lange bis der Vorsprung 27 bei einer Weiterverlagerung der Eckumlenkung 8.3 ebenfalls unter die Treibstange 5 greift. Bei einer Weiterverlagerung der Eckumlenkung 8.3 stützt sich nun die Treibstange 5 ausschließlich auf dem Vorsprung 27 ab, bis dieser bedingt durch die elastische Verspannung des Endabschnittes der Stulpschiene 6 und der Treibstange 5 in die Bohrung 27.1 einrückt. Dabei federt die Stulpschiene 6 und die Treibstange 6 der Ausstellvorrichtung 20 so weit zurück, dass diese vollständig in der Beschlagnut 21 aufgenommen werden und die Oberkante der Stulpschiene 6 annähernd bündig mit dem Falz des Flügels liegt.

Diese Montagestellung ist in der Fig. 5 dargestellt, aus der ersichtlich wird, dass die Treibstange 5 der Ausstellvorrichtung 20 in dem Langloch 37 sowohl von der Rampe 28 als auch von den hier nicht sichtbaren Stegen 34.1 und 34.2 durchgriffen wird. Dabei sind die Stege 34.1 und 34.2 so bemessen, dass diese die Stulpschiene 6 der Ausstellvorrichtung 20 gegenüber dem Nutgrund abzustützen in der Lage sind, falls eine Befestigungsschraube durch eine - nicht sichtbare - Bohrung der Stulpschiene angebracht wird, welche das Befestigungsglied 33 in der Bohrung 39 durchgreift. Das Befestigungsglied 33 ist zur besseren Abstützung des Führungskanals 24 auf seiner dem Grund 31 der Beschlagnut 21 zugewandten Seite großflächig ausgebildet.

Wie noch aus der Fig. 3 hervorgeht, endet die Stulpschiene 6 der Ausstellvorrichtung 20 in einem Abstand 40 von der hier angedeuteten Flügelfalzkante 41. Die Eckumlenkung 8.3 weist ihrerseits einen abgebogenen Schenkel 42 eines Stulpwinkels oder Eckgehäuses 43 auf, dessen Länge etwas geringer bemessen ist als der Abstand 40. An dem Schenkel 42 ist in der Verschieberichtung 22 eine randoffene Öffnung 44 vorgesehen, die von einem Steg 45 einer Abdeckplatte 46 durchgriffen wird. Die Abdeckplatte 46 ist über den Steg 45 sowie über einer unterhalb des Schenkels 42 verlaufenden Verbindung 47 mit einem U-förmig abgebogenen Ende 48 verbunden, welches eine fensterartige Öffnung 49 des Schenkels 50 durchgreift.

In der in Fig. 2 dargestellten ersten Verschiebelage der Abdeckplatte 46 steht das Ende 48 über den Schenkel 50 vor. Wird durch Druck auf das Ende 48 dieses in Richtung der Ausstellvorrichtung 20 verlagert, so überdeckt die Abdeckplatte 46 den in Fig. 5 dargestellten Spalt 51 zwischen den Stulpschienen 6 und dem Schenkel 42 des Stulpwinkels 43. Zur Sicherung der Lage der Abdeckplatte 46 ist auf dem unteren Schenkel 53 des U-förmigen Endes 48 eine nach unten vorstehende Rastzunge 53 vorgesehen, welche nach der Verlagerung in die zweite Verschiebeendstellung auf der Innenseite 54 des Schenkels 52 verrastet.

Fig. 6 zeigt in einem vergrößerten Maßstab das Befestigungsglied 33. Hieraus gehen die Einzelheiten des Aufbaus des Befestigungsglieds 33 hervor. Das Befestigungsglied 33 ist als Formteil, beispielsweise aus Zinkdruckguss kostengünstig herzustellen. Es ist ersichtlich, dass der Radius 32 in die Rampe 28 übergeht, aber auch einen Übergang zur Unterseite 39 bildet. Dadurch kann beim Verschieben der Eckumlenkung 8.3 zu jedem Zeitpunkt ein Schaben oder Scheuern des Befestigungsglieds 33 am Grund 31 der Beschlagnut 21 vermieden werden. Die Stege 34.1 und 34.2 bilden gemeinsam eine Schraubenführung 54, welche koaxial zu der Bohrung 55 verläuft. Im Bereich der Bohrung 55 ist das Befestigungsglied 33 mit vorspringenden Flügeln 56 versehen, durch welche die Fläche der Unterseite 39 vergrößert wird und eine bessere Abstützung des Führungskanals 24 erreicht wird. Es ist auch erkennbar, dass die Breite 57 der Rampe 28 und die Breite 58 der Stege 34.1 und 34.2 einander annähernd entsprechen, so dass sowohl die Rampe 28 als auch die Stege 34.1 und 34.2 zur Führung der Treibstange 5 das Langloch 37 durchgreifen können. Beim Einführen der Eckumlenkung 8.3 wird über die Stege 34.1 und 34.2 eine Ausrichtung der Treibstange 5 bewirkt, so dass diese in einer annähernd längsparallelen Ausrichtung zur Stulpschiene 6 gehalten wird. Dies wird selbstverständlich unterstützt durch die bereits erwähnte Auslegung der Stege 34.1 und 34.2, die etwas weiter vorstehen als der Vorsprung 27.

Abschließend ist noch darauf hinzuweisen, dass die vorgeschlagene Kopplung selbstverständlich auch an anderen Flügelecken - abweichend von der Darstellung nach Fig. 1 - vorgenommen werden kann.

Es ist ferner ersichtlich, dass die Kopplung der Eckumlenkung 8.3 an dem Beschlagteil (z.B. der Ausstellvorrichtung 20) völlig ohne Schwenkbewegung erfolgt. Zur Montage und Kopplung reicht daher ausschließlich eine einfache geradlinige Bewegung aus. Dies erleichtert sowohl eine manuelle wie auch eine automatisiert Beschlagmontage am Flügel. Insbesondere bei der automatisierten Beschlagmontage führt die vorgeschlagene Auslegung der Verriegelung zu einer wesentlichen Vereinfachung der Montageanlage.

Entgegen der im Ausführungsbeispiel vorgeschlagenen Ausführung kann natürlich auch vorgeschlagen werden, dass die Eckumlenkung 8.3 die Ausstellvorrichtung 20 übergreift. Auch dann ist der Einsatz der Erfindung von Vorteil, da die zur Kopplung notwendige elastische Rückstellkraft von der Ausstellvorrichtung 20 ausgeht und zu einem Vorstehen dieser, in Richtung aus der Beschlagnut, führen würde.

### Bezugszeichenliste

- 1: Rahmenschenkel
- 2: Rahmenschenkel
- 3: Rahmenschenkel
- 4: Rahmenschenkel
- 5: Treibstange
- 6: Stulpschiene
- 7: Treibstangenantrieb
- 8.1: Eckumlenkung
- 8.2: Eckumlenkung
- 8.3: Eckumlenkung
- 9: Drehkipplager
- 10: Schwenklager
- 11: Ausstellarm
- 12: Kipplager
- 13: Riegelzapfen
- 14: Kippverriegelung
- 15: Riegelelement
- 19: Verlängerung
- 20: Ausstellvorrichtung
- 21: Beschlagnut
- 22: Verschieberichtung
- 23: Umlenkglied
- 24: Führungskanal
- 25: Band oder Bänder
- 26: Schlitten
- 27: Vorsprung
- 27.1: Bohrung
- 28: Rampe
- 29: Kante
- 30: Vorderkante
- 31: Grund
- 32: Radius
- 33: Befestigungsglied
- 34.1: Steg
- 34.2: Steg
- 35: Schräge
- 36: Oberseite
- 37: Langloch
- 38: Maß
- 39: Unterseite
- 40: Abstand
- 41: Flügelfalzkante
- 42: Schenkel
- 43: Stulpwinkel oder Eckgehäuse
- 44: Öffnung
- 45: Steg
- 46: Abdeckplatte
- 47: Verbindung
- 48: Ende
- 49: Öffnung
- 50: Schenkel
- 51: Spalt
- 52: Schenkel
- 53: Rastzunge
- 54: Schraubenführung
- 55: Bohrung
- 56: Flügel
- 57: Breite
- 58: Breite

## Patentansprüche

1. Verriegelungsvorrichtung für Flügel von Fenstern oder Türen, mit verschiebbaren, senkrecht zueinander verlaufenden Treibstangen (5) von Beschlagteilen, nämlich einem ersten, ggf. bereits in einer Beschlagnut angeordneten Beschlagteil (20) und einer Eckumlenkung (8.3), die über mindestens ein in einem Eckgehäuse oder Führungskanal (24) geführtes Umlenkglied lösbar miteinander gekoppelt sind,
wozu mindestens ein Vorsprung (27) eines der zu kuppelnden Beschlagteile eine zugeordnete Aussparung eines anderen Beschlagteils hintergreift oder durchdringt,
wobei die Treibstange (5) und das Umlenkglied mittelbar oder unmittelbar durch eine Schnappverbindung gekoppelt sind, bei der eines der zu verbindenden Enden oder ein Teil davon senkrecht zur Verschieberichtung (22) der zu koppelnden Treibstange (5) federnd ausgebildet ist,
und wobei die zu koppelnden Enden des Umlenkglieds und der Treibstange (5) durch relative Verschiebung aufeinander zu in Verschieberichtung (22) der Treibstange (5) und durch Auslenkung eines der zu kuppelnden Beschlagteile (20 oder 8.3) senkrecht hierzu formschlüssig ineinander schnappbar sind,
**dadurch gekennzeichnet,**
**dass** eines der Beschlagteile (20, 8.3) an seinem Ende eine in Verschieberichtung (22) ansteigende Rampe (28) aufweist, die an dem anderen Beschlagteil (8.3 oder 20) angreifend die Auslenkung bewirkt und dass die Rampe (28) an einem Befestigungsglied (33) angebracht ist, welches im montierten Zustand eine Führung der Treibstange (5) des Beschlagteils (20) bildet.

2. Verriegelungsvorrichtung nach Anspruch 1,
**dadurch gekennzeichnet,**
**dass** die Rampe (28) an dem Eckgehäuse oder Führungskanal (24) der Eckumlenkung (8.3) angebracht ist.

3. Verriegelungsvorrichtung nach Anspruch 1 oder 2,
**dadurch gekennzeichnet,**
**dass** der Führungskanal (24) die Treibstange (5) des anderen Beschlagteils (20) untergreift.

4. Verriegelungsvorrichtung nach einem der Ansprüche 1 bis 3,
**dadurch gekennzeichnet,**
**dass** die Rampe (28) an ihrem spitzen Ende in einen Radius (32) übergeht.

5. Verriegelungsvorrichtung nach Anspruch 4,
**dadurch gekennzeichnet,**
**dass** der Radius (32) auf der Unterseite (39) in eine Auflagefläche übergeht.

6. Verriegelungsvorrichtung nach einem der Ansprüche 1 bis 5,
**dadurch gekennzeichnet,**
**dass** zur Bildung der Führung das Befestigungsglied (33) ein Langloch (37) in der Treibstange (5) des Beschlagteils (20) mittels eine Schraubenführung (54) bildende Stege (34.1 und 34.2) durchgreift.

7. Verriegelungsvorrichtung nach einem der Ansprüche 1 oder 6,
**dadurch gekennzeichnet,**
**dass** die Führung des Befestigungsglieds (33) eine Fortsetzung der Rampe (28) bildet.

8. Verriegelungsvorrichtung nach einem der Ansprüche 6 oder 7,
**dadurch gekennzeichnet,**
**dass** der Abstand (39) des Langlochs (37) vom Ende (30) der Treibstange (5) etwas größer bemessen ist, als der Abstand (38) des Befestigungsgliedes (33) vom Vorsprung (27).

9. Verriegelungsvorrichtung nach einem der Ansprüche 1 bis 8,
**dadurch gekennzeichnet,**
**dass** die Treibstange (5) des bereits befestigten Beschlagteils (20) unterhalb einer im Abstand zur Flügelecke endenden Stulpschiene (6) längsverschiebbar geführt ist.

10. Verriegelungsvorrichtung nach einem der Ansprüche 1 bis 9,
**dadurch gekennzeichnet,**
**dass** an dem Eckgehäuse der Eckumlenkung (8.3) eine Abdeckplatte (46) zum übergreifen der Stulpschiene (6) des ersten Beschlagteils (20) vorgesehen ist.

## Claims

1. A locking device for leaves of windows or doors, comprising movable positioning bars (5), extending at right angles to one another, of fitting parts, i.e. a first part (20) already disposed in a groove if required and a corner deflector (8.3), the part and the deflector being releasably coupled by at least one deflector element guided in a corner housing or guide duct (24),
to which end at least one projection (27) on one of the fitting parts for coupling extends behind or through an associated recess in another fitting part,
wherein the positioning bar (5) and the deflector element are directly or indirectly coupled by a snap connection wherein one of the ends for connecting or a part thereof is made resilient at right angles to the displacement direction (22) of the positioning bar (5) for coupling, and
wherein the ends of the deflecting element and of the positioning bar (5) for coupling can be positively snapped together by relative displacement towards one another in the displacement direction (22) of the positioning bar (5) and by deflecting one of the coupling parts (20 or 8.3) for coupling at right angles thereto,
**characterised in that**
one of the fitting parts (20, 8.3) at its end has a slope (28) which rises in the displacement direction (22) and causes the deflection by engaging the other fitting part (8.3 or 20) and the slope (28) is formed on a fixing element (33) which when assembled forms a guide for the positioning bar (5) of the fitting part (20).

2. A locking device according to claim 1, **characterised in that** the slope (28) is formed on the corner housing or guide duct (24) of the corner deflector (8.3).

3. A locking device according to claim 1 or 2, **characterised in that** the guide duct (24) extends under the positioning bar (5) of the other fitting part (20).

4. A locking device according to any of claims 1 to 3, **characterised in that** the slope (28) merges into a radius (32) at its pointed end.

5. A locking device according to claim 4, **characterised in that** the radius (32) merges into a bearing surface on its underside (39).

6. A locking device according to any of claims 1 to 5, **characterised in that** in order to form the guide for the fixing element (33), webs (34.1 and 34.2) forming a screw guide (52) extend through a slot (37) in the positioning bar (5) of the fitting part (20).

7. A locking device according to claim 1 or 6, **characterised in that** the guide of the fixing element (33) is a continuation of the slope (28).

8. A locking device according to claim 6 or 7, **characterised in that** the distance (39) of the slot (37) from the end (30) of the positioning bar (5) is made somewhat greater than the distance (38) of the fixing element (33) from the projection (27).

9. A locking device according to any of claims 1 to 8, **characterised in that** the positioning bar (5) of the already-fixed fitting part (20) is guided for longitudinal movement under a faceplate (6) ending at a distance from the corner of the leaf.

10. A locking device according to any of claims 1 to 9, **characterised in that** a cover plate (46) is provided on the housing of the corner deflector (8.3) for overlapping the faceplate (6) of the first fitting part (20).

## Revendications

1. Dispositif de verrouillage pour ouvrants de fenêtres ou de portes,
avec des tringles de manoeuvre (5) coulissantes, s'étendant perpendiculairement l'une par rapport à l'autre, de pièces de ferrures, à savoir une première pièce de ferrure (20), éventuellement déjà disposée dans une rainure pour ferrure, et une équerre de renvoi (8.3), qui sont couplées de manière détachable l'une à l'autre par l'intermédiaire d'au moins un organe de renvoi guidé dans une cage de renvoi ou un canal de guidage (24),
au moins une saillie (27) de l'une des pièces de ferrure à accoupler s'accrochant à, ou s'engageant dans un évidement correspondant d'une autre pièce de ferrure, la tringle de manoeuvre (5) et l'équerre de renvoi étant couplées directement ou indirectement par l'intermédiaire d'une liaison à encliquetage, l'une des extrémités à assembler ou une partie de celles-ci étant réalisée avec une élasticité dans le sens perpendiculaire à la direction de coulissement (22) de la tringle de manoeuvre (5) à accoupler.
et dans lequel les extrémités à accoupler de l'organe de renvoi et de la tringle de manoeuvre (5) peuvent être reliées mécaniquement par un assemblage à encliquetage, par un coulissement relatif l'une vers l'autre dans la direction de coulissement (22) de la tringle de manoeuvre (5) et par déformation de l'une des pièces de ferrure (20 ou 8.3) à accoupler, perpendiculairement à celle-ci,
**caractérisé en ce que**
l'une des pièces de ferrures (20, 8.3) présente à son extrémité un plan incliné (28), incliné dans la direction de coulissement (22), qui produit la déformation en agissant sur l'autre pièce de ferrure (8.3 ou 20), et **en ce que** le plan incliné (28) est agencé sur un organe de fixation (33), lequel forme, à l'état monté, un guide pour la tringle de manoeuvre (5) de la pièce de ferrure (20).

2. Dispositif de verrouillage selon la revendication 1,
**caractérisé en ce que**
le plan incliné (28) est fixé sur la cage de renvoi ou canal de guidage (24) de l'équerre de renvoi (8.3).

3. Dispositif de verrouillage selon la revendication 1 ou 2,
**caractérisé en ce que**
le canal de guidage (24) passe en dessous de la tringle de manoeuvre (5) de l'autre pièce de ferrure (20).

4. Dispositif de verrouillage selon l'une des revendications 1 à 3,
**caractérisé en ce que**
le plan incliné (28) se raccorde à un congé (32) à son extrémité en pointe.

5. Dispositif de verrouillage selon la revendication 4,
**caractérisé en ce que**
le congé (32) se raccorde sur la face inférieure (39) à une surface d'appui.

6. Dispositif de verrouillage selon l'une des revendications 1 à 5,
**caractérisé en ce que**
pour la formation du guide, l'organe de fixation (33) s'engage dans un trou oblong (37) dans la tringle de manoeuvre (5) de la pièce de ferrure (20) au moyen d'une patte (34.1 et 34.2) formant un guide hélicoïdal (54).

7. Dispositif de verrouillage selon l'une des revendications 1 à 6,
**caractérisé en ce que**
le guide de l'organe de fixation (33) forme un prolongement du plan incliné (28).

8. Dispositif de verrouillage selon la revendication 6 ou 7,
**caractérisé en ce que**
la distance (39) du trou oblong (37) à l'extrémité (30) de la tringle de manoeuvre (5) est légèrement supérieure à la distance (38) de l'organe de fixation (33) à la saillie (27).

9. Dispositif de verrouillage selon l'une des revendications 1 à 8,
**caractérisé en ce que**
la tringle de manoeuvre (5) de la pièce de ferrure (20) déjà fixée est guidée à coulissement longitudinal en dessous d'une barre de recouvrement (6) se terminant à distance du coin de l'ouvrant.

10. Dispositif de verrouillage selon l'une des revendications 1 à 9,
**caractérisé en ce que**
une plaque de recouvrement (46) est prévue dans la cage de renvoi de l'équerre de renvoi (8.3), pour recouvrir la barre de recouvrement (6) de la première pièce de ferrure (20).
